# EUROPÄISCHE PATENTSCHRIFT

(11) **EP 4 210 951 B1**
(45) Veröffentlichungstag und Bekanntmachung des Hinweises auf die Patenterteilung: **16.07.2025**
(21) Anmeldenummer: 21799169.4
(22) Anmeldetag: 10.09.2021
(51) Int. Cl.: B41F 13/00, B41K 3/12, B41F 33/00, B41F 11/02, B41K 1/10, B41K 3/10

(54) **KLEMM-FIXIERUNG VON NUMMERIERWERKEN**
CLAMPING FIXATION OF NUMBERING UNITS
FIXATION PAR SERRAGE DE DISPOSITIFS NUMÉROTEURS

(30) Priorität: 10.09.2020 DE 102020123680
(43) Veröffentlichungstag der Anmeldung: 19.07.2023
(73) Patentinhaber: ZEISER GmbH, 78576 Emmingen-Liptingen (DE)
(72) Erfinder: KOSTENBADER, Oliver, 78532 Tuttlingen (DE)
(74) Vertreter: Beyer, Carsten
(86) Internationale Anmeldenummer: PCT/DE2021/100750
(87) Internationale Veröffentlichungsnummer: WO 2022/053109

(56) Entgegenhaltungen:
- WO-A1-2013/160426
- US-A1- 2010 000 427

## Beschreibung

Die vorliegende Erfindung betrifft die Klemm-Fixierung von Nummerierwerken, insbesondere von mechanischen, aber auch von elektromechanischen Nummerierwerken.

Konkret betrifft die Erfindung ein Nummerierwerk nach Anspruch 1, wonach das Nummerierwerk ein Oberteil und ein Unterteil umfasst. Des Weiteren betrifft die Erfindung ein Oberteil für ein solches Nummerierwerk nach Anspruch 13, ein Unterteil für ein solches Nummerierwerk nach Anspruch 14, und eine Nummeriermaschine mit einem solchen Nummerierwerk nach Anspruch 15.

Eingangs genannte Nummerierwerke sind u.a. aus EP 0 718 112 A1, DE 295 01 349 U1, DE 44 46 273 A1, DE 10 2006 052 183 A1 und DE 10 2011 100 847 A1 bekannt. Aus US 2010/000427 A1 ist ein weiteres Nummerierwerk bekannt.

Solche Nummerierwerke dienen insbesondere zur Aufbringung, und insbesondere dem Drucken, eines Sicherheitsmerkmals auf Sicherheitsdokumente. In diesem Zusammenhang kann das Nummerierwerk auch als Nummerierdruckwerk oder Druckwerk bezeichnet werden.

Insbesondere dienen bekannte Nummerierwerke zum Aufbringen von Seriennummern auf Sicherheitsdokumenten, insbesondere auf Banknoten.

In einer gängigen Anordnung wird ein Nummerierwerk reversibel, d.h. fest, aber nach Wunsch wieder lösbar, auf einem Haltering einer Nummeriermaschine (Druckmaschine) angeordnet. Das Nummerierwerk sitzt dabei auf der Außenseite des Halterings, und die Typenräder des Werks sind auf der dem Haltering abgewandten Seite angeordnet. Der Haltering ist dabei i.A. auf einer Nummerierwelle der Nummeriermaschine angeordnet. Ferner sitzen die Nummerierwerke dabei auf der Außenseite des Halterings.

Der zu bedruckende Bogen (insbesondere ein Papierbogen mit zu nummerierenden Banknoten) wird dann der Nummeriermaschine zugeführt. In der Nummeriermaschine rollt der Haltering mit den auf der Außenseite des Rings fixierten Nummerierwerken auf dem zu bedruckenden Bogen ab, wobei die einzelnen Sicherheitsdokumente durch die einzelnen Nummerierwerke jeweils mit einem Sicherheitsmerkmal, insbesondere einer Seriennummer, versehen werden. Dabei sind i.A. eine Mehrzahl von Halteringen pro Nummerierwelle und eine Mehrzahl von Nummerierwerken pro Haltering, nämlich über den Umfang des Halterings verteilt, vorgesehen. Dies ist für sich gesehen bekannt und nicht Gegenstand der vorliegenden Erfindung.

Im Allgemeinen verfügen Nummerierwerke des Weiteren über eine Mechanik, welche die eingestellte Seriennummer nach jedem Druckvorgang, bzw. bei jedem Umlauf des Werks mitsamt dem Haltering, an einer gewünschten Position der Nummer um eine Einheit weiterstellt, so dass das nächste Dokument mit einer freien bzw. nachfolgenden Seriennummer bedruckt werden kann. Dazu wird das betreffende Typenrad des Nummerierwerks i.A. um eine Position weitergedreht. Dies ist für sich gesehen bekannt und nicht Gegenstand der vorliegenden Erfindung.

Das Nummerierwerk kann dabei zweigeteilt sein und über ein oberes und ein unteres Teil (Oberteil und Unterteil) verfügen. Das untere Teil kann dabei insbesondere über eine Klemmung an dem Haltering fest, aber wieder lösbar fixiert werden.

Das obere Teil des Nummerierwerks verfügt i.A. über die Typenräder und die gesamte Nummeriermechanik, welche für sich gesehen bekannt ist. Diese Teile müssen i.A. rasch vom Haltering entfernbar ausgestaltet sein, um bei einem notwendigen Wechsel der Nummeriermechanik, z.B. bei Defekten, Verschleiß oder einer Änderung des Druckauftrags, keinen allzu langen Stillstand der Nummeriermaschine zu verursachen.

Das untere Teil des Nummerierwerks kann dabei am Haltering verbleiben und lediglich der obere Teil entfernt und ggf. ausgetauscht werden. Damit bleibt die Position des Nummerierwerks auf dem Haltering zwangsläufig unverändert, und die Klemmung zwischen Nummerierwerk und Haltering muss nicht gelöst werden.

Eine Entfernung des unteren Teils vom Haltering zum Zwecke des Austauschs eines Nummerierwerks ist hingegen nachteilig und zu vermeiden, da die Positionierung des unteren Teils auf dem Haltering mit geringsten Toleranzen zu erfolgen hat. Insofern würde der Austausch des gesamten Nummerierwerks eine nicht akzeptable Zeitspanne benötigen.

Die lösbare Verbindung zwischen dem oberen und dem unteren Teil des Nummerierwerks könnte dabei durch eine oder mehrere Schraubverbindungen hergestellt werden.

Dies zeigt jedoch mehrere Nachteile. Zum einen sind erhebliche Rüstzeiten erforderlich, um sämtliche Nummerierwerke, d.h. deren jeweiligen oberen Teile, vom unteren Teil des Werks bzw. damit vom Haltering loszuschrauben, und die ausgetauschten oberen Teile wieder festzuschrauben. Ferner sind zum Austausch Werkzeuge erforderlich. Schließlich können Schrauben bei der Umrüstung unbeabsichtigt verloren gehen und in die Nummeriermaschine fallen, wo Sie erhebliche Schäden und somit auch erhebliche Standzeiten verursachen können.

Der vorliegenden Erfindung liegt die Aufgabe zugrunde, die aus dem Stand der Technik bekannten Nachteile zu überwinden.

Ferner liegt die Aufgabe zugrunde, eine schnelle, einfache, sichere, fehlerfreie und exakte Austauschbarkeit und Positionierung von Nummerierwerken zu erreichen.

Diese Aufgabe wird in Bezug auf ein Nummerierwerk durch die Merkmale von Anspruch 1 gelöst. Danach ist zwischen dem Oberteil und dem Unterteil des Nummerierwerks eine Klemm-Fixierung vorgesehen.

Ein erfindungsgemäßes Oberteil für ein solches Nummerierwerk wird mit den Merkmalen von Anspruch 13 beschrieben.

Ein erfindungsgemäßes Unterteil für ein solches Nummerierwerk wird mit den Merkmalen von Anspruch 14 beschrieben.

Anspruch 15 gibt eine erfindungsgemäße Nummeriermaschine mit einem solchen Nummerierwerk an.

Vorteilhafte Ausgestaltungen und Weiterbildungen der Erfindung sind Gegenstand der jeweils nachgeordneten Patentansprüche.

Der Erfindung liegt die Idee zugrunde, ein Nummerierwerk mit der Möglichkeit einer Klemm-Fixierung zwischen einem Oberteil und einem Unterteil des Nummerierwerks vorzusehen.

Das Unterteil des Nummerierwerks ist vorzugsweise an einem Haltering einer Nummeriermaschine reversibel anordenbar, insbesondere klemmbar, und kann bei einem Austausch des Oberteils am Haltering verbleiben. Dadurch entfällt ein Austausch des kompletten Nummerierwerks, und damit auch eine sehr aufwändige Neuausrichtung auf dem Haltering. Das neue Oberteil wird beim Herstellen der Klemm-Fixierung mit dem auf dem Haltering verbliebenen Unterteil automatisch und augenblicklich exakt positioniert.

Das Oberteil des Nummerierwerks kann vorzugsweise durch Lösen einer separaten Klemmverbindung vom Unterteil entfernt werden. Andererseits kann das Oberteil vorzugsweise durch Herstellen einer Klemmverbindung an einem Unterteil, insbesondere welches dabei auf einem Haltering angeordnet ist, fixiert werden.

Die weiter oben beschriebene Schraubverbindung zwischen Oberteil und Unterteil kann dadurch entfallen, wodurch die beschriebenen Nachteile vermieden werden. Ein Austausch der jeweiligen Oberteile der Nummerierwerke erfolgt damit erheblich schneller, sicherer und ggf. sogar ohne Werkzeuge.

Im Folgenden werden die erfindungsgemäßen Aspekte weiter erörtert, wozu teilweise auf nicht limitierende vorteilhafte Ausgestaltungen und Weiterbildungen der Erfindung Bezug genommen wird. Die Merkmale vorteilhafter Weiterbildungen lassen sich dabei einzeln oder auch in beliebiger Kombination realisieren, wodurch weitere vorteilhafte Ausgestaltungen der Erfindung geschaffen werden.

Bevorzugt ist eine Ausgestaltung, bei der zwischen dem Oberteil und dem Unterteil des Nummerierwerks eine Klemm-Fixierung herstellbar oder hergestellt ist.

Vorzugsweise ist das Unterteil an einem Haltering einer Nummeriermaschine fest, aber wieder lösbar fixierbar.

Gemäß einer weiteren vorteilhaften Ausführungsform kann das Unterteil im Falle eines Austauschs des Oberteils an dem Haltering einer Nummeriermaschine verbleiben.

Weiter bevorzugt ist das Unterteil des Nummerierwerks so ausgestaltet, dass es an einen Haltering einer Nummeriermaschine klemmbar ist.

In einer weiteren vorteilhaften Ausführungsform weist das Unterteil einen Klemmhebel mit gegenüberliegendem Klemmhaken auf, durch deren gegenseitige Verspannung das Unterteil auf einem Haltering einer Nummeriermaschine fixierbar ist.

Weiter bevorzugt erstrecken sich dabei Schrauben durch den Klemmhaken in das Unterteil.

Besonders bevorzugt ist eine Ausgestaltung des erfindungsgemäßen Nummerierwerks, in der das Oberteil eine Nummeriermechanik aufweist.

Vorzugsweise weist das Oberteil des Nummerierwerks Typenräder auf.

Besonders bevorzugt ist das Oberteil durch Herstellen einer Klemmverbindung an dem Unterteil, insbesondere welches dabei auf einem Haltering einer Nummeriermaschine angeordnet ist, fixierbar, und ist durch Lösen der Klemmverbindung von dem Unterteil entfernbar.

Vorzugsweise kann das Oberteil dabei mindestens einen, bevorzugt zwei, weiter bevorzugt zwei gegenüberliegende, Spannhebel aufweisen.

Dabei erweist sich als vorteilhaft, wenn die Spannhebel sich ausgehend vom Oberteil in jeweils eine Ausnehmung, in einen Hinterschnitt, eine Nut oder dergleichen im Unterteil erstrecken, und somit das Oberteil am Unterteil festlegen, fixieren oder verspannen können.

Alternativ oder zusätzlich kann auch das Unterteil mindestens einen, bevorzugt zwei, weiter bevorzugt zwei gegenüberliegende, Spannhebel aufweisen.

Dabei können sich die Spannhebel vorzugsweise ausgehend vom Unterteil in jeweils eine Ausnehmung, in einen Hinterschnitt, eine Nut oder dergleichen im Oberteil erstrecken, und somit das Oberteil am Unterteil festlegen, fixieren oder verspannen.

Vorteilhaft ist, wenn an dem Oberteil und/oder an dem Unterteil zwei jeweils schräg gegenüberliegende Spannhebel kippbar angeordnet sind.

In einer weiteren bevorzugten Ausgestaltung ist zwischen einem Spannhebel und dem Teil, also Oberteil oder Unterteil, welchem der Spannhebel zugeordnet ist, eine Feder angeordnet, welche den Spannhebel vorspannt, und somit ein Lösen des Oberteils bzw. des Unterteils von dem gegenüberliegenden Teil (Unterteil bzw. Oberteil) verhindert, wenn der Spannhebel eingerastet ist.

Vorzugsweise kann dabei durch Betätigen des Spannhebels gegen die Kraft der Feder der Spannhebel von dem gegenüberliegenden Teil wegschwenkbar sein, und können somit das Oberteil und das Unterteil voneinander entfernbar sein.

Bevorzugt kann der Spannhebel im Falle einer Wegnahme einer Betätigung des Spannhebels in das gegenüberliegende Teil verschwenken und kann somit das Oberteil an dem Unterteil fixieren und/oder klemmen.

In vorteilhafter Weise können die Spannhebel jeweils einen Betätigungsabschnitt für die Betätigung durch einen Benutzer und einen Hakenabschnitt für den Eingriff in das gegenüberliegende Teil aufweisen.

Vorzugsweise kann ein Spannhebel mit seinem Hakenabschnitt in eine seitliche Ausnehmung im Unterteil eingreifen.

In bevorzugter Weise können die Spannhebel im Wesentlichen vertikal angeordnet sein.

Im Sinne einer definierten Positionierung kann die Unterseite des Oberteils mit einer Nase in eine mittlere Nut des Unterteils eingreifen.

### Figuren

Ergänzend bzw. zusätzlich zu den bereits erörterten vorteilhaften Ausgestaltungen und Weiterbildungen der Lehre werden in der Zeichnung im Umfang der **Figuren 1** **und** **2** dargestellte Ausführungsbeispiele von erfindungsgemäßen Vorrichtungen näher erläutert. Die anhand der Zeichnung erörterten Beispiele schränken die Erfindung jedoch nicht auf die gezeigten Beispiele ein. Bei der Erörterung der Ausführungsbeispiele anhand der Zeichnung werden auch im Allgemeinen bevorzugte Ausgestaltungen und Weiterbildungen der Lehre aufgezeigt.

Weiterbildungen der vorstehend beschriebenen vorteilhaften Ausgestaltungen mit Merkmalen der nachstehenden Ausführungsbeispiele bilden dabei genau wie Weiterbildungen der nachstehend beschriebenen Ausführungsbeispiele mit Merkmalen der vorstehend beschriebenen Ausgestaltungen ausdrücklich weitere vorteilhafte Ausgestaltungen der Erfindung, und sind damit Teil der vorliegenden Offenbarung.

Es zeigen:
Figur 1 ein bevorzugtes Ausführungsbeispiel eines erfindungsgemäßen Nummerierwerks, welches wiederum ein Oberteil und ein Unterteil aufweist, und
Figur 2 das Ausführungsbeispiel aus Fig. 1 in einer Explosionsdarstellung, wobei Oberteil und Unterteil des Nummerierwerks voneinander entfernt dargestellt sind.

**Fig. 1** zeigt ein bevorzugtes Ausführungsbeispiel eines erfindungsgemäßen Nummerierwerks 1. Das Nummerierwerk 1 weist ein Oberteil 2 und ein Unterteil 3 auf.

Das Unterteil 3 ist hier beispielhaft auf dem Haltering 4 einer Nummeriermaschine (nicht dargestellt) reversibel fixiert. Dazu erstrecken sich auf der vorderen Seite Schrauben 5 durch die Klemmhaken 6A. Durch den gegenüberliegenden Klemmhebel 6B werden Klemmhaken 6A und Klemmhebel 6B gegeneinander verspannt, wodurch das Unterteil 3 am Haltering 4 fixiert wird.

Im Oberteil 2 sind zwei schräg gegenüberliegende Spannhebel 7 kippbar angeordnet. Die Spannhebel 7 verlaufen im Wesentlichen vertikal und weisen oben einen Betätigungsabschnitt 701 für den Benutzer und unten einen Hakenabschnitt 702 (vgl. Fig. 2) für den Eingriff in das Unterteil 3 auf.

Zwischen Oberteil 2 und Spannhebel 7 wirkt jeweils eine Feder 8, welche den Spannhebel 7 in geeigneter Weise vorspannt.

In vergleichbarer Weise wird der Klemmhebel 6B des Unterteils 3, welcher auf den Haltering 4 wirkt, durch eigene Federn vorgespannt. Insofern ist hier auch eine reversible Fixierung des Unterteils 3 auf dem Haltering 4 gegeben.

Das Oberteil 2 umfasst die Nummeriermechanik 21 mit den Typenrädern 22.

Weiter in Bezug auf das Oberteil 2 kann der Benutzer durch Betätigen der Spannhebel 7 gegen die Kraft der Federn 8 die Spannhebel 7 vom Unterteil 3 wegschwenken und somit das Oberteil 2 sehr rasch vom Unterteil 3 entfernen. Umgekehrt kann das Oberteil 2 so an das Unterteil 3 herangeführt und an diesem angeordnet bzw. eingerastet werden. Durch die Wegnahme der Betätigungskraft auf die Spannhebel 7 verschwenken diese dann in das Unterteil 3, und somit wird das Oberteil 2 an dem Unterteil 3 fixiert und/oder geklemmt. Auch diese Herstellung einer Verbindung zwischen Oberteil 2 und Unterteil 3 ist in wenigen Sekunden durchführbar.

**Fig. 2** zeigt das Ausführungsbeispiel aus Fig. 1 in einer Explosionsdarstellung, wobei Oberteil 2 und Unterteil 3 des Nummerierwerks 1 voneinander entfernt dargestellt sind.

Hier ist gut zu erkennen, dass die Unterseite 201 des Oberteils 2 mit einer Nase 202 in eine mittlere Nut 301 des Unterteils 3 eingreift. Die Spannhebel 7, deren unterer Hakenabschnitt 702 hier gut zu erkennen ist, greifen ferner in weitere geeignete seitliche Ausnehmungen 302 bzw. Nuten im Unterteil 3 ein.

Ferner weisen sowohl die Nase 202 als auch die mittlere Nut 301 eine einander entsprechende Kreuzform auf, d.h. die Nase 202 und die mittlere Nut haben jeweils rechtwinklig zueinander orientierte Anteile. Die führt beim Heranführen an das Unterteil 3 zwangsläufig zu einer exakten Positionierung des Oberteils 2 gegenüber dem Unterteil 3, da rechtwinklig zur Unterseite 201 des Oberteils 2 damit keine Freiheitsgrade bei der Positionierung des Oberteils 2 mehr bestehen.

In Bezug auf Fig. 2 ist ansonsten darauf zu verweisen, dass bereits in Fig. 1 dargestellte und diesbezüglich bereits weiter oben erläuterte Bezugszeichen anhand von Fig. 2 zum Teil nicht erneut erläutert werden. Für die Erläuterung solcher Bezugszeichen und der zugehörigen technischen Merkmale wird zur Vermeidung von Wiederholungen vollumfänglich auf die oben stehende Beschreibung zu Fig. 1 verwiesen.

### Bezugszeichenliste

- 1: Nummerierwerk

- 2: Oberteil, oberes Teil (Nummerierwerk)
- 21: Nummeriermechanik (Oberteil)
- 22: Typenrad (Oberteil)
- 201: Unterseite (Oberteil)
- 202: Nase (Oberteil)

- 3: Unterteil, unteres Teil (Nummerierwerk)
- 301: mittlere Nut (Unterteil)
- 302: seitliche Ausnehmung (Unterteil)
- 4: Haltering (Nummeriermaschine)
- 5: Schraube (Unterteil)
- 6A: Klemmhaken (Unterteil)
- 6B: Klemmhebel (Unterteil)

- 7: Spannhebel
- 701: Betätigungsabschnitt (Spannhebel)
- 702: Hakenabschnitt (Spannhebel)
- 8: Feder (Spannhebel)

## Patentansprüche

1. Nummerierwerk (1), umfassend ein Oberteil (2) und ein Unterteil (3), wobei das Unterteil (3) an einem Haltering (4) einer Nummeriermaschine fest, aber wieder lösbar fixierbar ist, und wobei zwischen dem Oberteil (2) und dem Unterteil (3) eine Klemm-Fixierung vorgesehen ist, nämlich zwischen dem Oberteil (2) und dem Unterteil (3) eine Klemm-Fixierung herstellbar oder hergestellt ist, so dass das Unterteil (3) im Falle eines Austauschs des Oberteils (2) an dem Haltering (4) einer Nummeriermaschine verbleiben kann.

2. Nummerierwerk (1) nach Anspruch 1, **dadurch gekennzeichnet, dass** das Unterteil (3) des Nummerierwerks (1) an einen Haltering (4) einer Nummeriermaschine klemmbar ist.

3. Nummerierwerk (1) nach Anspruch 1 oder 2, **dadurch gekennzeichnet, dass** das Unterteil (3) einen Klemmhebel (6B) mit gegenüberliegendem Klemmhaken (6A) aufweist, durch deren gegenseitige Verspannung das Unterteil (3) auf einem Haltering (4) einer Nummeriermaschine fixierbar ist,
insbesondere wobei sich Schrauben (5) durch den Klemmhaken (6A) in das Unterteil (3) erstrecken.

4. Nummerierwerk (1) nach einem der Ansprüche 1 bis 3, **dadurch gekennzeichnet, dass** das Oberteil (2) eine Nummeriermechanik (21) aufweist,
und/oder dass das Oberteil (2) Typenräder (22) aufweist.

5. Nummerierwerk (1) nach einem der Ansprüche 1 bis 4, **dadurch gekennzeichnet, dass** das Oberteil (2) durch Herstellen einer Klemmverbindung an dem Unterteil (3), insbesondere welches dabei auf einem Haltering (4) einer Nummeriermaschine angeordnet ist, fixierbar ist, und durch Lösen der Klemmverbindung von dem Unterteil (3) entfernbar ist.

6. Nummerierwerk (1) nach Anspruch 5, **dadurch gekennzeichnet, dass** das Oberteil (2) mindestens einen, bevorzugt zwei, weiter bevorzugt zwei gegenüberliegende, Spannhebel (7) aufweist,
insbesondere wobei die Spannhebel (7) sich ausgehend vom Oberteil (2) in jeweils eine Ausnehmung (302), in einen Hinterschnitt, eine Nut oder dergleichen im Unterteil (3) erstrecken, und somit das Oberteil (2) am Unterteil (3) festlegen, fixieren oder verspannen können.

7. Nummerierwerk (1) nach einem der Ansprüche 1 bis 6, **dadurch gekennzeichnet, dass** das Unterteil (3) mindestens einen, bevorzugt zwei, weiter bevorzugt zwei gegenüberliegende, Spannhebel (7) aufweist,
insbesondere wobei die Spannhebel sich ausgehend vom Unterteil (3) in jeweils eine Ausnehmung, in einen Hinterschnitt, eine Nut oder dergleichen im Oberteil (2) erstrecken, und somit das Oberteil (2) am Unterteil (3) festlegen, fixieren oder verspannen können.

8. Nummerierwerk (1) nach Anspruch 6 oder 7, **dadurch gekennzeichnet, dass** an dem Oberteil (2) und/oder an dem Unterteil (3) zwei jeweils schräg gegenüberliegende Spannhebel (7) kippbar angeordnet sind.

9. Nummerierwerk (1) nach einem der Ansprüche 6 bis 8, **dadurch gekennzeichnet, dass** zwischen einem Spannhebel (7) und dem Teil (2, 3), nämlich Oberteil (2) oder Unterteil (3), welchem der Spannhebel (7) zugeordnet ist, eine Feder (8) angeordnet ist, welche den Spannhebel (7) vorspannt, und somit ein Lösen des Oberteils (2) bzw. des Unterteils (3) von dem gegenüberliegenden Teil (3, 2), nämlich Unterteil (3) bzw. Oberteil (2), verhindert, wenn der Spannhebel (7) eingerastet ist,
insbesondere wobei durch Betätigen des Spannhebels (7) gegen die Kraft der Feder (8) der Spannhebel (7) von dem gegenüberliegenden Teil (3, 2) wegschwenkbar ist, und somit das Oberteil (2) und das Unterteil (3) voneinander entfernbar sind,
und/oder insbesondere wobei aufgrund der Wegnahme einer Betätigung der Spannhebel (7) in das gegenüberliegende Teil (3, 2) verschwenken kann, und somit das Oberteil (2) an dem Unterteil (3) fixierbar und/oder klemmbar ist.

10. Nummerierwerk (1) nach einem der Ansprüche 6 bis 9, **dadurch gekennzeichnet, dass** die Spannhebel (7) jeweils einen Betätigungsabschnitt (701) für einen Benutzer und einen Hakenabschnitt (702) für den Eingriff in das gegenüberliegende Teil (3, 2) aufweisen,
insbesondere wobei ein Spannhebel (7) mit seinem Hakenabschnitt (702) in eine seitliche Ausnehmung (302) im Unterteil (3) eingreift.

11. Nummerierwerk (1) nach einem der Ansprüche 6 bis 10, **dadurch gekennzeichnet, dass** die Spannhebel (7) im Wesentlichen vertikal angeordnet sind.

12. Nummerierwerk (1) nach einem der Ansprüche 1 bis 11, **dadurch gekennzeichnet, dass** die Unterseite (201) des Oberteils (2) mit einer Nase (202) in eine mittlere Nut (301) des Unterteils (3) eingreift.

13. Oberteil (2) für ein Nummerierwerk (1) nach einem der Ansprüche 1 bis 12.

14. Unterteil (3) für ein Nummerierwerk (1) nach einem der Ansprüche 1 bis 12.

15. Nummeriermaschine, **gekennzeichnet durch** ein Nummerierwerk (1) nach einem der Ansprüche 1 bis 12.

## Claims

1. Numbering unit (1) comprising an upper part (2) and a lower part (3), wherein the lower part (3) is designed to be fixed firmly, but detachably, to a mounting ring (4) of a numbering machine, and wherein a clamping fixation is provided between the upper part (2) and the lower part (3), namely a clamping fixation can be established or is established between the upper part (2) and the lower part (3), so that the lower part (3) may remain on the mounting ring (4) of a numbering machine if the upper part (2) is replaced.

2. Numbering unit (1) according to claim 1, **characterized in that** the lower part (3) of the numbering unit (1) is designed be clamped to a mounting ring (4) of a numbering machine.

3. Numbering unit (1) according to claim 1 or 2, **characterized in that** the lower part (3) comprises a clamping lever (6B) with an opposing clamping hook (6A), by the mutual tensioning of which the lower part (3) is fixable on a mounting ring (4) of a numbering machine,
in particular wherein screws (5) extend through the clamping hook (6A) into the lower part (3).

4. Numbering unit (1) according to any one of claims 1 to 3, **characterized in that** the upper part (2) comprises a numbering mechanism (21),
and/or that the upper part (2) comprises type wheels (22).

5. Numbering unit (1) according to any one of claims 1 to 4, **characterized in that** the upper part (2) can be fixed to the lower part (3), in particular to the lower part (3) thereby being arranged on a mounting ring (4) of a numbering machine, by establishing a clamping connection, and can be removed from the lower part (3) by releasing the clamping connection.

6. Numbering unit (1) according to claim 5, **characterized in that** the upper part (2) comprises at least one, preferably two, more preferably two opposing, tensioning levers (7),
in particular wherein the tensioning levers (7) each extend from the upper part (2) into a recess (302), an undercut, a groove, or the like, in the lower part (3), and can thus secure, fix or clamp the upper part (2) on the lower part (3).

7. Numbering unit (1) according to any one of claims 1 to 6, **characterized in that** the lower part (3) comprises at least one, preferably two, more preferably two opposing, tensioning levers (7),
in particular wherein the tensioning levers each extend from the lower part (3) into a recess, an undercut, a groove, or the like, in the upper part (2), and can thus secure, fix or clamp the upper part (2) on the lower part (3).

8. Numbering unit (1) according to claim 6 or 7, **characterized in that** two tiltable tensioning levers (7) are arranged on the upper part (2) and/or two tiltable tensioning levers (7) are arranged on the lower part (3), the two levers (7) being arranged diagonally opposite one another.

9. Numbering unit (1) according to any one of claims 6 to 8, **characterized in that** a spring (8) is arranged between a tensioning lever (7) and the respective part (2, 3), namely upper part (2) or lower part (3), to which the tensioning lever (7) is assigned, which pretensions the tensioning lever (7) and thus prevents the upper part (2) or lower part (3) from being released from the respective opposite part (3, 2), namely lower part (3) or upper part (2), when the tensioning lever (7) is engaged,
in particular wherein by actuating the tensioning lever (7) against the force of the spring (8), the tensioning lever (7) can be pivoted away from the opposite part (3, 2), and thus the upper part (2) and the lower part (3) can be removed from one another,
and/or in particular wherein due to the withdrawal of an actuation, the tensioning lever (7) can pivot into the opposite part (3, 2), and thus the upper part (2) can be fixed and/or clamped to the lower part (3).

10. Numbering unit (1) according to any one of claims 6 to 9, **characterized in that** the tensioning levers (7) each comprise an actuation section (701) for a user and a hook section (702) for engagement with the opposite part (3, 2),
in particular wherein a tensioning lever (7) engages with its hook section (702) in a lateral recess (302) in the lower part (3).

11. Numbering unit (1) according to any one of claims 6 to 10, **characterized in that** the tensioning levers (7) are arranged substantially vertically.

12. Numbering unit (1) according to any one of claims 1 to 11, **characterized in that** the underside (201) of the upper part (2) engages with a lug (202) in a central groove (301) of the lower part (3).

13. Upper part (2) for a numbering unit (1) according to any one of claims 1 to 12.

14. Lower part (3) for a numbering unit (1) according to any one of claims 1 to 12.

15. Numbering machine, **characterized by** a numbering unit (1) according to any one of claims 1 to 12.

## Revendications

1. Dispositif numéroteur (1), comprenant une partie supérieure (2) et une partie inférieure (3), la partie inférieure (3) pouvant être fixée de manière fixe, mais amovible, à un anneau de retenue (4) d'une machine à numéroter, et une fixation par serrage étant prévue entre la partie supérieure (2) et la partie inférieure (3), à savoir qu'une fixation par serrage peut être réalisée ou est réalisée entre la partie supérieure (2) et la partie inférieure (3), de sorte que la partie inférieure (3) peut rester sur l'anneau de retenue (4) d'une machine à numéroter en cas de remplacement de la partie supérieure (2).

2. Dispositif numéroteur (1) selon la revendication 1, **caractérisé en ce que** la partie inférieure (3) du dispositif numéroteur (1) peut être serrée sur un anneau de retenue (4) d'une machine à numéroter.

3. Dispositif numéroteur (1) selon la revendication 1 ou 2, **caractérisé en ce que** la partie inférieure (3) présente un levier de serrage (6B) avec un crochet de serrage (6A) opposé, dont le serrage mutuel permet de fixer la partie inférieure (3) sur un anneau de retenue (4) d'une machine à numéroter,
en particulier dans lequel des vis (5) s'étendent à travers le crochet de serrage (6A) dans la partie inférieure (3).

4. Dispositif numéroteur (1) selon l'une des revendications 1 à 3, **caractérisé en ce que** la partie supérieure (2) comporte un mécanisme de numérotation (21),
et/ou **en ce que** la partie supérieure (2) présente des roues à types (22).

5. Dispositif numéroteur (1) selon l'une des revendications 1 à 4, **caractérisé en ce que** la partie supérieure (2) peut être fixée à la partie inférieure (3) par la réalisation d'une liaison par serrage, en particulier à la partie inférieure qui est alors disposée sur un anneau de retenue (4) d'une machine à numéroter, et peut être retirée de la partie inférieure (3) par le desserrage de la liaison par serrage.

6. Dispositif numéroteur (1) selon la revendication 5, **caractérisé en ce que** la partie supérieure (2) présente au moins un, de préférence deux leviers de serrage (7), encore plus préféré deux leviers de serrage (7) opposés,
en particulier dans lequel les leviers de serrage (7) s'étendant à partir de la partie supérieure (2) dans respectivement un évidement (302), dans une contre-dépouille, une rainure ou similaire dans la partie inférieure (3), et pouvant ainsi fixer, immobiliser ou serrer la partie supérieure (2) sur la partie inférieure (3).

7. Dispositif numéroteur (1) selon l'une des revendications 1 à 6, **caractérisé en ce que** la partie inférieure (3) comporte au moins un, de préférence deux leviers de serrage (7), encore plus préféré deux leviers de serrage (7) opposés,
en particulier dans lequel les leviers de serrage s'étendant à partir de la partie inférieure (3) dans respectivement un évidement, une contre-dépouille, une rainure ou similaire dans la partie supérieure (2), et pouvant ainsi fixer, immobiliser ou serrer la partie supérieure (2) sur la partie inférieure (3).

8. Dispositif numéroteur (1) selon la revendication 6 ou 7, **caractérisé en ce que** deux leviers de serrage (7) respectivement opposés en oblique sont disposés de manière basculante sur la partie supérieure (2) et/ou sur la partie inférieure (3).

9. Dispositif numéroteur (1) selon l'une des revendications 6 à 8, **caractérisé en ce qu'**entre un levier de serrage (7) et la partie (2, 3), à savoir la partie supérieure (2) ou la partie inférieure (3), à laquelle le levier de serrage (7) est associé, est disposé un ressort (8) qui précontraint le levier de serrage (7) et empêche ainsi un détachement de la partie supérieure (2) ou de la partie inférieure (3) de la partie opposée (3, 2), à savoir la partie inférieure (3) ou la partie supérieure (2), lorsque le levier de serrage (7) est enclenché,
en particulier dans lequel, en actionnant le levier de serrage (7) à l'encontre de la force du ressort (8), le levier de serrage (7) peut être écarté par pivotement de la partie opposée (3, 2), et ainsi la partie supérieure (2) et la partie inférieure (3) peuvent être éloignées l'une de l'autre,
et/ou en particulier dans lequel, en raison de la suppression d'un actionnement, le levier de serrage (7) peut pivoter dans la partie opposée (3, 2), et la partie supérieure (2) peut ainsi être fixée et/ou bloquée sur la partie inférieure (3).

10. Dispositif numéroteur (1) selon l'une des revendications 6 à 9, **caractérisé en ce que** les leviers de serrage (7) comportent chacun une portion d'actionnement (701) pour un utilisateur et une portion de crochet (702) pour l'engagement dans la partie opposée,
en particulier dans lequel un levier de serrage (7) s'engage avec sa portion de crochet (702) dans un évidement latéral (302) dans la partie inférieure (3).

11. Dispositif numéroteur (1) selon l'une des revendications 6 à 10, **caractérisé en ce que** les leviers de serrage (7) sont disposés essentiellement verticalement.

12. Dispositif numéroteur (1) selon l'une des revendications 1 à 11, **caractérisé en ce que** la face inférieure (201) de la partie supérieure (2) est engagée par un ergot (202) dans une rainure centrale (301) de la partie inférieure (3).

13. Partie supérieure (2) pour un dispositif numéroteur (1) selon l'une des revendications 1 à 12.

14. Partie inférieure (3) pour un dispositif numéroteur (1) selon l'une des revendications 1 à 12.

15. Machine à numéroter, **caractérisée par** un dispositif numéroteur (1) selon l'une des revendications 1 à 12.
